# EUROPÄISCHE PATENTSCHRIFT

(11) **EP 0 869 067 B1**
(45) Veröffentlichungstag und Bekanntmachung des Hinweises auf die Patenterteilung: **21.11.2001**
(21) Anmeldenummer: 98104638.6
(22) Anmeldetag: 14.03.1998
(51) Int. Cl.: B65D 1/02

(54) **Blasgeformte Kunststoff-Flasche**
Blow moulded plastic bottle
Bouteille en matière plastique moulée par soufflage

(30) Priorität: 01.04.1997 CH 74997
(43) Veröffentlichungstag der Anmeldung: 07.10.1998
(73) Patentinhaber: FEMIT PLASTIC AG, 8320 Fehraltorf (CH)
(72) Erfinder: Suter, Eduard, 8320 Fehraltorf (CH)
(74) Vertreter: Petschner, Goetz

(56) Entgegenhaltungen:
- EP-A- 0 403 259
- EP-A- 0 675 073
- US-A- 1 650 440

## Beschreibung

Die vorliegende Erfindung betrifft eine Kunststoff-Flasche aus PET, PEN o.dgl., mit einem ringförmigen Stützkragen am Flaschenhals unterhalb des Verschlussgewindes, welcher Stützkragen an seinem Umfang wenigstens teilweise flächige Bereiche aufweist,

Kunststoff-Flaschen aus PET oder PEN o. dgl., welche im Spritz-Streckblasverfahren hergestellt werden, weisen in der Regel an der Mündung, unterhalb des Verschlussgewindes am Flaschenhals einen ringförmigen Stützkragen auf, welcher dem Transport der Vorformlinge und der Flaschen beim Herstellungs- und Abfüllprozess dienen. Gemäss EP-A-0 403 259 ist hierfür der an seinem Umfang flächige Stützkragen mit radialen Vertiefungen versehen, in die ein Stopp-Stift einer Station zum Auf- oder Abschrauben der Flaschen-Drehkappe eingreift zur Drehverhinderung der betreffenden Flasche.

Flaschen dieser Art sind aber im weiteren für eine maschinelle oder manuelle Sortierung nicht oder nicht genügend identifizierbar. Ebenso wenig besteht eine Identifikation als Merkmal für die Bepfandung von Flaschen, als Herstellermerkmal, als Merkmal einer Branchen- oder speziellen Kundenflasche, als Merkmal für ein spezielles Kunststoffmaterial u.a.

Aufgabe der vorliegenden Erfindung ist deshalb die Schaffung von Flaschen der vorgenannten Art, die anhand einer spezifischen Ausbildung und ohne wesentliche Veränderung der Flasche sowie ohne wesentlichen Einfluss auf die Herstellung unverkennbar in vorstehendem Sinne identifizierbar sind.

Dies wird bei einer Kunststoff-Flasche der vorgenannten Art erfindungsgemäss dadurch erreicht, dass der Stützkragen mindestens auf seiner oberen Ringfläche wenigstens teilweise Facetten aufweist und der Stützkragen wenigstens über einen Teil seines Umfanges vieleckig ausgebildet ist.

Hierbei kann bei einer bevorzugten Ausgestaltung der Erfindung der Stützkragen als 12-Eck bis 24-Eck ausgebildet sein. Vorteilhaft ist dabei, wenn wenigstens teilweise an den flächigen Bereichen am Umfang des Stützkragens jeweils eine Facette auf der oberen Ringfläche des Stützkragens anschliesst.

Durch diese Massnahmen ist es nunmehr möglich, den ringförmigen Stützkragen am Flaschenhals unterhalb des Verschlussgewindes zusätzlich seiner bisherigen Funktion zur Identifikation von Flaschensorten zu verwenden und zwar durch eine, von der herkömmlichen, rein technisch funktionalen Ausgestaltung geringst abweichenden Formgebung. Dabei gestatten die Anordnungen von flächigen Bereichen am Umfang des Stützkragens und/oder von Facetten auf seiner Ringfläche eine praktisch unbegrenzte Vielzahl von Identifikationsmarkierungen, beispielsweise wie erwähnt, zum maschinellen oder manuellen Sortierung von Flaschen, als Markierung für die Bepfandung von Flaschen, als Herstellerkennzeichnung, als Kennzeichnung einer Branchen- oder speziellen Kundenflasche, als Hinweis auf ein spezielles Kunststoffmaterial u.a.

Beispielsweise Ausführungsformen des Erfindungsgegenstandes sind nachfolgend anhand der Zeichnung näher beschrieben. Es zeigen:
- Fig. 1 und 2: in Seitenansicht den Flaschenhals zweier unterschiedlicher Kunststoff-Flaschen mit ringförmigem Stützkragen unterhalb des Verschlussgewindes;
- Fig. 3: eine Draufsicht der Anordnungen gemäss den Fig. 1 und 2; und
- Fig. 4 und 5: in ausschnittweiser Draufsicht weitere Ausführungsformen des ringförmigen Stützkragens der Anordnungen gemäss den Fig. 1 und 2.

Die Fig. 1 und 2 zeigen je einen ringförmigen Stützkragen 1 am Flaschenhals unterhalb des Verschlussgewindes einer Kunststoff-Flasche aus PET, PEN o.dgl., wobei hier der Stützkragen jeweils eine unterschiedliche Neigung zum Rand hin aufweist.

Erfindungsgemäss weist hierbei der Stützkragen 1 an seinem Umfang flächige Bereiche 2 (Fig.3) und auf seiner oberen Ringfläche Facetten 3 auf. Der so umfänglich vieleckig ausgebildete Stützkragen 1 stellt gemäss Fig. 1 bis 3 ein 24-Eck dar, wobei an den flächigen Bereichen am Umfang 2 des Stützkragens 1 jeweils eine Facette 3 auf der oberen Ringfläche des Stützkragens anschliesst.

Bei den teilweise angedeuteten Ausführungsformen gemäss den Fig. 4 und 5 ist der Stützkragen (1) als 12-Eck ausgebildet, wobei die Ausführungsform gemäss Fig. 4 ohne Facetten ist.

Die Vieleckigkeit nach unten ist natürlich begrenzt durch die notwendige Randbreite des Stützkragens.

Eine praktisch unbegrenzte Vielzahl von Kodierungsmöglichkeiten ergibt sich nun dadurch, dass der Stützkragen an seinem Umfang auch nur teilweise flächige Bereiche und/oder mindestens auf seiner oberen Ringfläche wenigstens teilweise Facetten aufweist.

Weiter kann auch oder nur die Unterseite des Stützkragens facettiert sein.

Diese erfindungsgemässen Massnahmen gestatten, den ringförmigen Stützkragen am Flaschenhals unterhalb des Verschlussgewindes nunmehr zusätzlich seiner bisherigen Funktion zur Identifikation von Flaschensorten zu verwenden, etwa zum maschinellen oder manuellen Sortierung von Flaschen, als Markierung für die Bepfandung von Flaschen, als Herstellerkennzeichnung, als Kennzeichnung einer Branchen- oder speziellen Kundenflasche, als Hinweis auf ein spezielles Kunststoffmaterial u.a.

## Patentansprüche

1. Kunststoff-Flasche aus PET, PEN o.dgl., mit einem ringförmigen Stützkragen (1) am Flaschenhals unterhalb des Verschlussgewindes, welcher Stützkragen (1) an seinem Umfang wenigstens teilweise flächige Bereiche (2) aufweist,
**dadurch gekennzeichnet,**
**dass** der Stützkragen (1) mindestens auf seiner oberen Ringfläche wenigstens teilweise Facetten (3) aufweist und der Stützkragen (1) wenigstens über einen Teil seines Umfanges vieleckig ausgebildet ist.

2. Kunststoff-Flasche nach Patentanspruch 1, **dadurch gekennzeichnet, dass** der Stützkragen (1) als 12-Eck bis 24-Eck ausgebildet ist.

3. Kunststoff-Flasche nach Patentanspruch 1 oder 2, **dadurch gekennzeichnet, dass** wenigstens teilweise an den flächigen Bereichen am Umfang (2) des Stützkragens (1) jeweils eine Facette (3) auf der oberen Ringfläche des Stützkragens anschliesst.

## Claims

1. A plastic bottle made of PET, PEN and, or a similar material, with a ring-shaped support collar (1) on the bottleneck below the sealing thread, said support collar (1) having flat regions (2) at least partially around its circumference,
**characterized in that**
the support collar (1) has facets (3) at least partially on at least its upper ring surface and the support collar (1) is implemented as polygonal around at least a part of its circumference.

2. The plastic bottle according to claim 1,
**characterized in that** the support collar (1) is implemented as a polygon with 12 to 24 angles.

3. The plastic bottle according to patent claim 1 or 2, **characterized in that** each facet (3) on at least part of the flat regions around the circumference (2) of the support collar (1) adjoins the upper ring surface of the support collar.

## Revendications

1. Bouteille en plastique en PET, PEN ou assimilés, avec une collerette de soutien circulaire (1) sur le goulot de la bouteille en dessous du filetage d'obturation, dont la collerette de soutien (1) présente sur son volume au moins partiellement des zones plates (2), **caractérisée en ce que** la collerette de soutien (1) comporte au moins partiellement des facettes (3) sur sa surface circulaire supérieure et dont la collerette de soutien (1) comporte des angles multiples sur au moins une partie de son volume.

2. Bouteille en plastique selon la revendication 1 du brevet, **caractérisée en ce que** la collerette de soutien (1) comporte 12 à 24 angles.

3. Bouteille en plastique selon la revendication 1 ou 2 du brevet, **caractérisée en ce que** la collerette de soutien, au moins partiellement sur les zones plates du volume (2) de la collerette de soutien (1), rejoint à chaque fois une facette (3) sur la surface circulaire supérieure de la collerette de soutien.
